# FASCICULE DE BREVET EUROPEEN

(11) **EP 0 046 234 B1**
(45) Date de publication et mention de la délivrance du brevet: **28.03.1984**
(21) Numéro de dépôt: 81106104.3
(22) Date de dépôt: 04.08.1981
(51) Int. Cl.: E02F 9/08, E02F 3/32

(54) **Véhicule de manutention et de terrassement**
Material- und Bodenbewegungsfahrzeug
Material-handling and earth-moving vehicle

(30) Priorité: 14.08.1980 FR 8018027
(43) Date de publication de la demande: 24.02.1982
(73) Titulaire: Gibert, Pierre Jean Marie, F-74140 Douvaine (FR)
(72) Inventeur: Gibert, Pierre Jean Marie, F-74140 Douvaine (FR)

## Description

L'invention concerne un véhicule de manutention et de terrassement, prenant les charges en porte à faux par rapport à son essieu avant, par l'intermédiaire d'un bras de levage porte-outil, selon le préambule de la revendication 1. Il existe differentes façons connues, d'orienter en direction sur route les engins de manutention: Les plus courantes consistent soit en l'orientation de roues directrices montées sur fusée à axe vertical à la façon des véhicules automobile, soit en l'utilisation d'un chassis en deux éléments porteurs respectivement, des roues avant et des roues arrière; ces deux éléments étant liés entre eux par une articulation à axe vertical, l'orientation sur route est obtenue par le débattement relatif de ces éléments, avant et arrière, du chassis l'un par rapport à l'autre.

Il est déjà connu des véhicules de manutention correspondant au préambule de la revendication (US-A-4 082 197). Ce document US-A-4 082 197 concerne un véhicule de manutention, dont le chassis est composé de deux éléments, porteurs respectivement de l'essieu avant et de l'essieu arrière, éléments articulés entre eux autour d'un axe charnière verticale. Ce véhicule comporte également un bras supérieur porteur, solidaire de l'élément arrière du chassis par un axe horizontal permettant à ce bras disposé longitudinalement et au dessus du chassis, d'élever ou d'abaisser la charge portée.

Dans ce type d'appareil l'articulation charnière verticale, liant les éléments avant et arrière du chassis, est mise à profit, par soulèvement de l'élément porteur du bras de levage au moyen de béquilles stabilisatrices, situées de part et d'autre des éléments du chassis, entre eux, afin de permettre au bras porteur de la charge de prendre ou déposer celle-ci, dans un secteur limité, situé de part et d'autre de l'axe longitudinal du véhicule. Cette forme de réalisation connue n'autorise cependant qu'une orientation latérale très limitée du bras porteur; limitée par le faible débattement permis par l'articulation charnière située entre les éléments avant et arrière du chassis, éléments qui, du fait de leur largeur propre, se gênent mutuellement dans ce débattement et en limitent ainsi l'importance.

Il est également connu des dispositifs annexes, tels qu'exposés au document FR-A-383.409, qui, eux, ne font pas partie intégrante de l'engin, mais ce placent au-dessous de lui, pour, tout en améliorant sa stabilité en le surélevant, assurent sa rotation sur lui-même. Ce type de dispositif présente le gros inconvénient de devoir se placer au-dessous des véhicules porteurs d'équipement, et, par conséquent, de limiter leur garde au sol, nécessaire pour évoluer dans des terrains difficiles et boueux, dans lesquels de tels engins ne peuvent évoluer. La présente invention a pour but, d'une part, d'apporter une solution à ces difficultés, d'autre part, telle qu'elle est caractérisée dans les revendications, de résoudre le problème consistant à créer un véhicule de manutention et de terrassement, capable de permettre par une solution simple, non seulement la prise ou la pose de charges frontales, mais, également, et notemment par rapport au brevet USA. 4.082.197, la prise et la pose de charges situées tout autour de l'engin lui-même, sur un secteur de 360°, lorsque celui-ci travaille à poste fixe.

A cet effect, l'invention consiste en un chassis en deux éléments, porteurs respectivement des roues avant et des roues arrière, dans lequel, tel que caractérisé dans les revendications, l'élément avant est porteur d'un pivot vertical, et d'un chassis stabilisateur, constituant, lorsqu'il est abaissé au sol, un surélévateur du véhicule dont les roues ne reposent plus au sol; cependant que l'élément arrière, constitué par une poutre pont, portant à l'avant un boitier de rotation recevant le pivot, peut tourner librement, autour, et au-dessus, de l'élément avant. Cet élément arrière étant également porteur du bras de levage recevant la charge, cette dernière, elle-même, peut donc être déposée, ou prise, par le bras, dans un secteur de 360° autour du stabilisateur reposant au sol.

Une forme de réalisation d'un appareil réalisé suivant l'invention, est décrite sur les planches suivantes:
La figure 1 est une vue de profil du véhicule en coupe partielle longitudinale, en position route.
La figure 2, une vue de dessus de ce même véhicule.
La figure 3, est une vue de profil, en coupe partielle longitudinale, du véhicule, en position immobile stable, l'élément arrière pouvant tourner en rotation autour du pivot.
La figure 4, montre une forme de réalisation du dispositif d'orientation et de rotation.

Comme il est représenté figure 1, le véhicule est composé d'une boîte de vitesse (1), sur laquelle se greffent les éléments importants de l'ensemble de l'appareil, et, particulièrement, le moteur (2) qui lui est accouplé, les roues motrices (3). Elle supporte également, par l'intermédiaire de bielles (4a) articulées directement sur les fusées porteuses (1 a) (figure 2) de la boîte de vitesse (1), et (4b), un stabilisateur (4), dont l'abaissement est commandé par les vérins (4c).

A la partie superieure de cette boîte, un pivot (5) reçoit l'élément arrière du chassis. Cet élément arrière est composé d'une simple poutre-pont (6), recevant: à l'avant, un boîtier de rotation (7), et, à l'arrière, un ensemble de deux goussets (8), assurant, à la fois, le support de l'essieu arrière (9) du véhicule, l'articulation arrière du bras de levage (15) par son axe horizontal (10), et l'articulation (11b) du vérin de levage ( 1 1

Un mode de réalisation de la commande d'orientation et de rotation, est donné figure 4, dans laquelle un moteur hydraulique (12), solidaire du boîtier (7), entraînant un pignon denté (13), engrène avec une couronne dentée (14), solidaire du pivot (5), donc de la boîte de vitesse (1).

Ainsi, sur route, le stabilisateur (4) relevé, suivant figure 1, l'orientation en direction est assurée autour du pivot (5), l'essieu avant moteur, et ses roues (3), et l'essieu arrière (9), et ses roues (3a) reposant au sol. En position véhicule immobilisé, Planche 2 figure 1, les bielles (4a), tournant autour de l'axe des fusées (1 a) de la boîte de vitesse (1), sous la poussée des vérins (4c), entraînent les bielles (4b), et abaissent au sol le stabilisateur (4), soulevant ainsi du sol les roues avant (3), l'ensemble boîte (1), et, par suite, l'arrière (9) du chassis (6) et ses roues arrière (3a) qui, ainsi, ne portent plus au sol, permettant la rotation, autour du pivot (5), de l'ensemble arrière porteur du bras (15) et de son godet (16). Bien entendu, l'invention n'est pas limitée à l'exemple de réalisation ci- dessus décrit et représenté, à partir duquel on pourra, au besoin, recourir à d'autres modes et d'autres formes de réalisation, sans pour cela sortir du cadre de l'invention tel que définie par les revendications.

## Revendications

1. Véhicule de manutention et de terrassement, prenant les charges en porte à faux par rapport à son essieu avant, par l'intermédiaire d'un bras de levage porte-outil (15), constitué par un châssis, composé de deux éléments, un élément avant (1) et un élément arrière (6), liés entre eux par un pivot à axe vertical (5), l'élément avant (1) portant un ensemble moto-propulseur (2), entraînant les roues avant (3); l'élément" arrière. (6), porteur de l'essieu arrière (9), recevant les roues arrière (3a), un axe arrière horizontal (10) servant d'articulation au bras de levage (15), et un verin (11) articulé entre le dit élément arrière (6) et le dit bras (15), assurant la commande d'élévation ou de descente du bras (15); et un stabilisateur (4) solidaire uniquement du dit élément avant (1) par des bielles (4a et 4b),'et s'abaissant au sol sous la poussée de vérins (4c), caractérisé en ce que l'élément avant (1) du chassis est porteur de l'axe du pivot vertical (5); que le stabilisateur (4). constitue, lorsqu'il est abaissé au sol, un surélévateur. du véhicule en ce qu'il assure le soulèvement des deux éléments arrière (6) et avant (1) du châssis, les roues avant et arrière ne reposant plus sur le sol, et que l'élément arrière (6) du châssis est constitué par une poutre-pont (6) susceptible de tourner librement autour, et au-dessus, de l'élément avant, et portant à l'avant, un boîtier de rotation (7), recevant l'axe du pivot (5).

2. Véhicule conforme à la revendication 1, caractérisé en ce que la poutre-pont (6) comporte à l'arrière, deux goussets (8) porteurs de l'ensemble constitué par l'articulation arrière (10) du bras (15), une articulation (11b) du vérin de levage (11), et de l'essieu arrière (9) porteur des roues arrière (3a); de telle sorte que lorsque l'élément avant (1) repose au sol sur son stabilisateur (4), la poutre-pont tourne autour de l'articulation (5) sous l'impulsion d'un dispositif de commande, tel que moteur (12) solidaire du boîtier (7), porteur du pignon (13) engrénant à la périphérie d'une couronne dentée (14) solidaire de l'élément avant (1) et disposée coaxialement au pivot (5).

3. Véhicule de manutention et de terrassement, conforme aux revendications 1 et 2, caractérisé en ce que la direction du véhicule sur route, et la rotation de la partie arrière du châssis (6) porteuse de l'équipement, lorsque l'élément avant (1) du châssis repose au sol sur son stabilisateur (4), sont animés par un seul et même mécanisme d'orientation.

## Patentansprüche

1. Material- und Bodenbewegungsfahrzeug, das seine Ladung in bezug auf seine vordere Tragachse seitlich mittels eines Hebelarmes (15) aufnimmt und das aus einem Chassis besteht, das sich aus zwei Elementen zusammensetzt - einem vorderen (1) und einem hinteren Element (6), miteinander durch ein Drehgelenk mit vertikaler Achse (5) verbunden, wobei das vordere Element (1) mit einem Druckschraubenmotor (2) ausgestattet ist, der die Vorderräder (3) antreibt; das hintere Element (6), Träger der hinteren Achse (9), ist mit den Hinterrädern (3a) ausgestattet; eine horizontale Hinterachse (10) dient als Gelenk für den Hebelarm (15) und eine Wagenheber (11) als Verbindung zwischen dem Hebelarm (15) und dem genannten hinteren Element (6) steuert das Anheben bzw. Senken des Hebelarmes (15); ein Stabilisator (4), der mit genanntem vorderen Element (1) durch Stangen (4a und 4b) verbunden ist, wird durch den Druck der Wagenheber (4c) zu Boden gesenkt; charakteristisch dabei ist, dass das vordere Chassiselement (1) die Achse des vertikalen Drehgelenkes (5) trägt; dass der Stabilisator (4), wenn er zu Boden gesenkt wird, eine Hebevorrichtung für das Fahrzeug darstellt, indem er das Anheben der beiden Chassiselemente - hinteres Element (6) und vorderes Element (1) bewirkt und die Vorder- und Hinterräder nicht länger auf dem Boden bleiben und dass das hintere Element (6) des Chassis aus einem Hinterachsträger (6) besteht, der frei im Kreis und über das vordere Element drehen kann und der an der Vorderseite ein Rotationsgehäuse (7) mit der Achse des Drehgelenkes (5) trägt.

2. Charakterisch für das Fahrzeug gemäss Forderung 1 ist, dass der Hinterachsträger (6) auf der Rückseite mit zwei Einsatzstücken (8) ausgestattet ist, die den Aufbau, bestehend aus dem rückwärtigem Gelenk (10) des Hebelarmes (15), einem Gelenk des Wagenhebers (11) und der hinteren Tragachse (9) für die Hinterräder (3a) trägt; d.h. wenn das vordere Element (1) auf dem Grund auf seinem Stabilisator liegt (4), dann dreht sich der Hinterachsträger durch den Impuls des Steuergerätes, z.B. des Motors (12), der Teil des Gehäuses (7) bildet, um das Gelenk (5); das Gehäuse trägt das Getriebe (13), das in den Umkreis eines gezahnten Antriebskegelrades (14) eingreift, das mit dem vorderen Element (1) verbunden und konzentrisch zum Drehgelenk angebracht ist (5).

3. Charakteristisch für das Material- und Bodenbewegungsfahrzeug gemäss Forderungen 1 und 2 ist, dass die Fahrtrichtung des Fahrzeugs auf der Strasse sowie die Drehung des hinteren Chassisteiles (6), das die Ladung trägt, während das vordere Chassiselement (1) auf dem Boden auf dem Stabilisator aufliegt (4), durch ein und denselben Richtungsmechanismus betätigt werden.

## Claims

1. Material handling and earthmoving vehicle, collecting the loads in an offset manner in relation to its front axle, by means of a tool- carrying lifting arm (15), composed of a chassis, consisting of two elements, one front element (1) and one rear element (6), connected together by a pivot with a vertical axle (5), the front element (1) carrying a motor propulsion assembly (2), driving the front wheels (3); the rear element (6), which carries the rear axle (9), receiving the rear wheels (3a), a horizontal rear axle (10) serving as an articulation for the lifting arm (15), and a jack (11) connected between the said rear element (6) and the said arm (15), providing the lifting or lowering control of the arm (15); and a stabilizer (4) attached only with the said forward element (1) by means of connecting rods (4a and 4b), and descending to the ground under the pressure of the jacks (4c), characterised by the fact that the front element (1) of the chassis carries the axle of the vertical pivot (5); that the stabilizer (4) constitutes, on being lowered to the ground, a lifting device for the vehicle in that it effects the raising of the two rear (6) and front (1) elements of the chassis, the front and rear wheels no longer resting on the ground, and that the rear element (6) of the chassis consists of a rear-axle beam (6) able to turn freely around, and above, the front element, and carrying at . the front, a rotation housing (7), which receives the axle of the pivot (5).

2. Vehicle in accordance with claim 1, characterized by the fact that the rear-axle beam (6) comprises at the rear, two gusset pieces (8) which carry the assembly consisting of the rear articulation (10) of the arm (15), an articulation (11 b) of the lifting jack (11), and of the rear axle (9) carrying the rear wheels (3a); in such a manner that when the front element (1) rests on the ground on its stabilizer (4), the rear-axle beam turns around the articulation (5) under the impulsion of a control device, such as motor (12) forming part of the housing (7), carrying the gear (13) meshing with the circumference of a toothed crownwheel (14) integral with the front element (1) and located coaxially to the pivot (5).

3. Material handling and earthmoving vehicle, in accordance with claims 1 and 2, characterized by the fact that the direction of the vehicle on the road, and the rotation of the rear part of the chassis (6) carrying the equipment, when the front element (1) of the chassis is resting on the ground on its stabilizer (4), are actuated by one and the same orientation mechanism.
